# EUROPÄISCHE PATENTSCHRIFT

(11) **EP 0 575 701 B1**
(45) Veröffentlichungstag und Bekanntmachung des Hinweises auf die Patenterteilung: **29.05.1996**
(21) Anmeldenummer: 93104400.2
(22) Anmeldetag: 18.03.1993
(51) Int. Cl.: E05B 63/08

(54) **Schloss, insbesondere Einsteckschloss für eine Aussentür**
Lock, in particular mortise lock for outer doors
Serrure, notamment serrure à fourreau pour une porte extérieure

(30) Priorität: 25.06.1992 DE 9208526 U
(43) Veröffentlichungstag der Anmeldung: 29.12.1993
(73) Patentinhaber: Gretsch-Unitas GmbH Baubeschläge, D-71254 Ditzingen (DE)
(72) Erfinder: von Resch, Julius, W-7000 Stuttgart 1 (DE); Renz, Walter, W-7257 Ditzingen (DE); Röger, Wolfgang, W-7000 Stuttgart 31 (DE); Zolnierek, Teresa, W-7000 Stuttgart 31 (DE)
(74) Vertreter: Fuhlendorf, Jörn, Dipl.-Ing.

(56) Entgegenhaltungen:
- EP-A- 0 341 173
- EP-A- 0 359 284
- EP-A- 0 454 958
- EP-A- 0 454 965
- GB-A- 2 169 341

## Beschreibung

Die Erfindung bezieht sich auf ein Schloß, insbesondere ein Einsteckschloß für eine Außentür, gemäß dem Oberbegriff des Anspruchs 1.

Solche Schlösser finden wie gesagt bei Haustüren oder Wohnungseingangstüren Verwendung, wobei sie bei der gebräuchlichsten Ausbildung als Einsteckschloß in eine Schloßtasche des Türblatts eingeschoben und über einen stirnseitig angebrachten Stulp o.dgl. im Türblatt gehalten werden. Nach dem Anbringen dieses Einsteckschloßes an der Tür werden noch der oder die Türdrücker und ein Schließzylinder montiert. Im Falle einer Außentür befindet sich ein Türdrücker normalerweise nur an der Innenseite, während gegenüberliegend an der Außenseite ein sog. Knauf, d.h. ein nicht betätigbarer Griff montiert ist. Mit Hilfe des drehbaren Türdrückers kann die Falle zurückgezogen werden. Wenn sich der Riegel in seiner wirkungslosen Stellung befindet, kann man bei zurückgezogener Falle die Tür öffnen. Sofern außen kein Türdrücker o.dgl. drehbarer Griff angebracht ist, läßt sich die Tür von außen nur mit Hilfe eines Schlüssels öffnen, über welchen die Falle ebenfalls zurückziehbar ist. Desweiteren läßt sich mit Hilfe des Schlüssels der Riegel sowohl von außen als auch von innen in die Schließlage bzw. aus der Schließlage in die Freigabestellung verschieben.

Es gibt auch Schlösser, welche nicht nur im Bereich des Schloßes oder Schloßkastens gegenüber dem festen Rahmen verriegelt werden, sondern mit Hilfe zusätzlicher Verriegelungseinrichtungen auch unterhalb und/oder oberhalb des eigentlichen Schloßes bzw. des Schloßkastens. Diese Verriegelungsvorrichtungen müssen gleichzeitig mit dem Riegel betätigbar also in eine wirksame Stellung gebracht oder aus dieser in eine wirkungslose Stellung zurückgeführt werden können.

Es sind desweiteren Schlösser bekannt, bei denen man den Riegel über den drehbaren Türdrücker in eine wirksame Stellung bzw. aus dieser in die Freigabestellung bringen kann, wobei der Drücker selbstverständlich auch hierbei zur Fallenbetätigung dient. Solche Schlösser gibt es sowohl mit als auch ohne zusätzliche Verriegelungsvorrichtungen entlang zumindest der Schließseite der Tür.

Wenn man desweiteren bedenkt, daß es all diese Ausführungen mit unterschiedlichem Dornmaß aber auch mit unterschiedlichem Drückerabstand gibt, so ist leicht einzusehen, daß dies zu hunderten von Schloßtypen führt und infolgedessen jede einzelne Ausführung nur in verhältnismäßig geringen Stückzahlen gefertigt wird, was mit entsprechend hohen Herstellungs- aber auch Lagerkosten verbunden ist. Unter dem "Dornmaß" versteht man bei einem Schloß den Abstand der Vorderkante des Schloßstulps von der Mitte des Bedienungselements für die Schloßfalle bzw. bis zur geometrischen Mitte der Drückernuß. Der "Drückerabstand" ist das Maß von der Mitte des Bedienungselements für die Schloßfalle bzw. von der geometrischen Mitte der Drückernuß bis zur Mitte des Schließzylinders bzw. zur geometrischen Mitte des den Schließbart aufweisenden Drehglieds des Schließzylinders.

Es sind Dornmaße zwischen 25 mm und 90 mm üblich und zwar in Stufen von jeweils 5 mm. Gebräuchliche Drückerabstände liegen bei den heutigen Ausführungen zwischen 70 mm und 92 mm, mit unterschiedlichem Stufenabstand.

Es kommt noch hinzu, daß auch die Vierkantaufnahme der Drückernuß, in welchen man den Vierkantdorn eines Türdrückers einsteckt, ebenfalls unterschiedliche Vierkantmaße aufweisen kann. Diese liegen heutzutage zwischen 7 mm und 10 mm, wobei auch ein Maß von 8,5 mm üblich ist. Schließlich sind auch Variationen beim Schloßstulp üblich, wobei Standardausführungen zwischen 16 mm und 20 mm liegen. Zusätzlich gibt es auch noch sog. U-Stulpe.

Aus der EP 341 173 ist ein Schloß der eingangs genannten Art bekannt. Bei diesem Schloß handelt es sich um ein herkömmliches Schloß mit einem Schloßgehäuse, in welches die einzelnen Bestandteile des Schlosses in üblicher Weise montiert werden, wobei allenfalls kleine Baugruppen zum Einbau kommen.

Ausgehend von der EP 341 173 liegt der Erfindung die Aufgabe zugrunde, ein Schloß der eingangs genannten Art so auszubilden, daß man auf einfachste Art und Weise verschiedene Schloßvarianten schaffen kann, wobei jeweils zumindest innerhalb einer Gattung möglichst wenige Teile variiert werden müssen, wenn man eine andere Schloßgröße benötigt. Außerdem soll das Schloß aus möglichst wenigen Teilen bestehen.

Zur Lösung dieser Aufgabe wird erfindungsgemäß vorgeschlagen, daß das Schloß gemäß dem Oberbegriff des Anspruchs 1 entsprechend dem kennzeichnenden Teil dieses Anspruchs ausgebildet ist.

Wenn man einen Schloßkasten mit einer Falle sowie einer federbelasteten Drückernuß ausstattet, an welcher ein Wechseloberteil drehbar gelagert ist, so kann man dieses Schloß mit verschiedenen Einbaueinheiten vervollständigen. Bei einer einfachen Ausführung ist die Einbaueinheit so ausgebildet, daß mit Hilfe des in den Schließzylinder eingesteckten Schlüssels der Riegel vor- und zurückgeschlossen werden kann. Außerdem wird das Wechseloberteil mit dem Wechselunterteil der Einbaueinheit gelenkig verbunden, so daß man mit Hilfe des Schlüssels auch die Falle zurückziehen kann.

Die Einbaueinheit ist für jedes Dornmaß geeignet. Es bedarf lediglich einer dem jeweiligen Dornmaß entsprechenden Fallenlänge und Riegellänge. Desweiteren können auch die verschiedensten Drückerabstände Berücksichtigung finden. Eine Anpassung kann hierbei über das Wechselunterteil stattfinden, das man bei einem größeren Drückerabstand größer bzw. länger und bei einem kleineren Drückerabstand kleiner bzw. kürzer wählt. Sowohl bei dieser, als auch bei allen anderen Einbaueinheiten ist die Länge des Schloßkastens identisch. Auch die Lager von Riegel und Falle und damit auch deren gegenseitiger Abstand, sind im Schloßkasten immer gleich, was die Verwendung ein und desselben Schließblechs für alle Schloßvarianten möglich macht.

Wenn man eine andere Einbaueinheit verwendet, so ist es in der geschilderten Weise ebenfalls leicht möglich unterschiedliche Dornmaße und Drückerabstände zu verwirklichen. Auch hierbei bedarf es bei einer Dornmaßänderung wiederum lediglich einer kürzeren oder längeren Falle bzw. eines kürzeren oder längeren Riegels bzw. eines kürzeren oder längeren Wechselteils, insbesondere Wechselunterteils, wenn der Drückerabstand ein anderer ist. Wenn diese Einbaueinheit darüberhinaus mit einer Treibstange ausgestattet ist, so kann man die Bewegung des Riegels beim Vor- und Zurückschließen über die Auf- und Abbewegung der verschiebbar gelagerten Treibstange bewerkstelligen, die sich im Innern des Schloßkastens befindet und vorzugsweise Bestandteil dieser Einbaueinheit ist. Die plattenartige Treibstange ist ein leicht herzustellendes Teil, das man für die verschiedenen Dornmaße problemlos in unterschiedlichen Breiten auf Lager halten kann, um so den maßlichen Bedürfnissen jeweils gerecht zu werden. Die Länge der Treibstange ist für alle Ausführungen vorteilhafterweise gleich und sie paßt für alle Drückerabstände. Mit Hilfe des in einen herkömmlichen Schließzylinder eingesteckten Schlüssels wird hierbei normalerweise indirekt über ein zwischengeschaltetes Getriebe auf den erfindungsgemäß zweiteilig ausgebildeten Wechsel eingewirkt, so daß man beim Drehen der Schlüssels in der einen Richtung die Falle zurückziehen und beim Drehen in der Gegenrichtung durch ein entsprechendes Einwirken des Getriebes auf die Treibstange und die geeignete Antriebsverbindung zwischen Treibstange und Riegel letzteren vorschließen bzw. zurückschließen kann. Diese Ausführung bietet darüberhinaus die Möglichkeit, mit der Treibstange wenigstens eine weiterführende Schubstange zu kuppeln, die mit mindestens einem Schließzapfen, Rollzapfen o.dgl. ausgestattet ist, wodurch eine Verriegelung an weiteren Stellen zumindest der Schließseite der Tür möglich ist. Dies ist nicht nur im Sinne eines verbesserten Einbruchschutzes von Vorteil, sondern sichert auch ein ebenes Anliegen der Tür am festen Rahmen, wodurch dem Verziehen des Türblatts entgegengewirkt wird.

Eine andere Einbaueinheit gewährleistet die gleichen Varianten hinsichtlich Dornmaß und Drückerabstand indem die Abmessungen, insbesondere die Länge des Riegels, der Falle aber auch die Breite der zu dieser Einbaueinheit gehörenden Treibstange den Bedürfnissen gemäß den vorstehenden Ausführungen entsprechend gewählt wird. Es handelt sich dabei um eine Einbaueinheit, bei welcher der Riegel mit Hilfe des Drückers vorgeschlossen und zurückgeschlossen wird. Selbstverständlich dient der Drücker gleichzeitig auch zum Betätigen der Falle. Der in den Schließzylinder eingesteckte Schlüssel dient dabei lediglich zum Sperren der in Sperrstellung befindlichen Treibstange, wodurch dann auch indirekt der Riegel gegen Zurückschieben gesperrt ist.

Dem Prinzip nach, jedoch nicht in allen Details, sind die Einbaueinheiten bzw. die aus ihrer Konstruktion resultierenden Arbeits- und Wirkungsweisen bekannt. Es erfolgte aber jeweils eine Anpassung bspw. über die erfindungsgemäße zweiteilige Ausbildung des Wechsels bzw. die Lagerung eines Hebels an der Drückernuß und dessen Kupplung mit der Treibstange.

Es bleibt nocht zu erwähnen, daß bei einer Veränderung des Drückerabstandes die Bohrungen und Ausnehmungen im Schloßkasten für die Befestigung von Rosetten, Schilden u.dgl. ihren Seiten- bzw. Höhenabstand zur Bohrung für die Drückernuß jeweils beibehalten, was gleichfalls zur Kosteneinsparung beiträgt.

Vorteilhaft ist, daß die Drückernuß, insbesondere über ein Zwischenstück, gegen den Widerstand einer Rückstellfeder drehbar ist. Wenn man über den Betätigungsgriff bzw. Drücker die Drückernuß dreht, so führt dies zum Zurückziehen der Falle und zum gleichzeitigen Spannen der Rückstellfeder, welche nach dem Freigeben des Drückers letzteren und alle damit bewegungsmäßig gekuppelten Teile wieder in die Ausgangslage zurückführt. Außerdem wird vorgeschlagen, daß sich die Rückstellfeder in einem Federgehäuse befindet, das insbesondere mittels Befestigungszapfen, im Schloßgehäuse oder im Gehäuse der Einbaueinheit gehalten ist. Man kann die Rückstellfeder auf diese Weise besonders problemlos im Schloßgehäuse oder auch im Gehäuse der Einbaueinheit vormontieren.

Eine andere Ausbildung der Erfindung ergibt sich aus Anspruch 3. Der dort erwähnte, für den Durchtritt des Schließzylinders geschlitzte Zahnkranz ist als solcher bekannt. Desweiteren eine Weiterleitung des Kraftflusses über, insbesondere zwei, mit dem Zahnkranz in Eingriff stehende Zwischenräder, welche die Drehbewegung auf mindestens ein weiteres Getrieberad übertragen. Letztendlich wird über das Endrad des Getriebes oder auch ein antriebsmäßig vorgeschaltetes Rad über den Anschlag auf das Wechselunterteil eingewirkt. Die Drehung des Schlüssels bewirkt dabei ein Drehen des mit dem Anschlag ausgestatteten Getrieberads in dem Sinne, daß der Anschlag ggf. nach Durchlaufen einer gewissen Drehbewegung an der gegen den Schließzylinder weisenden Kante des Wechselunterteils auftrifft und beim Weiterdrehen im rückschließenden Sinne das Wechselunterteil nach oben gegen die Drückernuß hin drückt. Es kann sich dabei um eine überlagerte Hebe-Drehbewegung handeln, die jedoch durch entsprechende Führungen kontrolliert abläuft. Auf jeden Fall bewirkt diese zumindest in Hubrichtung verlaufende Bewegung des Wechselunterteils ein Drehen des Wechseloberteils auf der Drückernuß in einem solchen Drehsinne, dem das Zurückziehen der Falle in ihre wirkungslose Stellung entspricht. Das Einwirken erfolgt normalerweise auf einen im Schloßinnern befindlichen Fallenschwanz.

Ein Drehen des Schlüssels in Gegenrichtung bewirkt ein Einwirken des Getriebes auf die Treibstange, die aufgrund ihrer Kupplung mit dem Riegel diesen nach außen schiebt. Überlicherweise sind für die Drehung des Schlüssels in Schließrichtung zwei volle Umdrehungen vorgesehen.

Eine weitere Ausbildung der Erfindung enthält Anspruch 4. Das dort erwähnte Planetengetriebe ist als solches bekannt, jedoch ist seine Anwendung bei Schlössern neu. Trotzdem ist eine detailierte Beschreibung hier entbehrlich.

Eine besonders bevorzugte Ausführungsform der Erfindung beschreibt Anspruch 5. Das Getriebe, insbesondere das Getriebeendrad, bewirkt ein Verschieben der in diesem Anspruch aufgeführten Treibstange. Je nach Drehrichtung des Schlüssel erfolgt die Verschiebung in Abwärts- oder in Aufwärtsrichtung. Wenn man an der Treibstange einen Zapfen anbringt, der in einen eine Steuerkurve bildenden Schrägschlitz des Riegels eingreift, so kann man durch Drücken gegen bspw. die untere Kante des Steuerschlitzes das Herausschieben des Riegels bewirken und durch ein Drücken gegen die obere Schrägschlitzkante den Riegel wieder zurückziehen. Der Schrägschlitz kann bspw. unter 45° zur Bewegungsrichtung von Treibstange und Riegel verlaufen.

Der zweite in diesem Anspruch erwähnte Zapfen greift in einen ebenfalls schräg verlaufenden Schlitz bzw. Teil eines Schlitzes der Treibstange ein, dessen Neigung gleich oder ähnlich derjenigen des Schrägschlitzes am Riegel sein kann. Wenn also mit Hilfe des Schlüssel über das Getriebe die Treibstange bspw. nach unten verschoben wird, so bewirkt der Steuerschlitz über den zweiten Zapfen ein Verschwenken des Wechselunterteils in dem Sinne, daß dessen Kante aus dem Bewegungsberich des Anschlags des Getrieberads herauskommt, so daß dieser Anschlag mit der Kante und damit mit dem Wechselunterteil nicht mehr im Sinne einer Betätigung des Wechselhebels einwirken kann. Zweckmäßigerweise ist der Steuerschlitz winkelförmig, wobei nach dem Herausschwenken des unteren Endes des Wechselunterteils aus dem Bewegungsbereich des Anschlags dem zweiten Zapfen der andere Winkelschenkel des winkelförmigen Steuerschlitzes zugeordnet wird. Insoweit handelt es sich um eine Art Totgangstrecke. Die Umsetzung der Drehbewegung des Getrieberads, insbesondere Getriebeendrads in eine Verschiebebewegung der Treibstange erfolgt über bekannte Mittel, bspw. Ritzel und Zahnstange.

Weitere Ausgestaltungen und hieraus resultierende Vorteile ergeben sich aus den Unteransprüchen sowie der nachfolgenden Beschreibung verschiedener Ausführungsbeispiele. Die Zeichnung zeigt diese Ausführungsbeispiele. Hierbei stellen dar:
- Figur 1: eine Draufsicht auf eine erste Ausführungsform des Schloßes bei abgenommenem Gehäusedeckel;
- Figur 2: eine entsprechende Darstellung einer weiteren Variante der Erfindung;
- Figur 3: die Einbaueinheit des Ausführungsbeispiels der Figur 1;
- Figur 4: die Einbaueinheit der in Figur 2 gezeigten Variante;
- Figur 5: das Schloß ohne Einbaueinheit;
- Figuren 6 bis 8: in schematischer Darstellung die stufenweise Vergrößerung des Schloßgehäuses von der kleinsten Schloßgehäusegröße links bis zur größten Schloßgehäusegröße rechts, wobei das Dommaß aller linken Figuren und aller rechten Figuren jeweils gleich ist, während der Drückerabstand sich von oben nach unten verkleinert, d.h. in Figur 6 den größten und in Figur 8 den kleinsten Wert aufweist.

Das Schloßgehäuse 1 wird oben mittels eines abgenommenen und daher in der Zeichnung nicht gezeigten Deckels verschlossen. Im Gehäuseinnern sind eine Falle 2 und ein Riegel 3 im Sinne des Doppelpfeils 4 verschiebbar. Außerdem ist im Schloßgehäuse 1 eine Drückernuß 5 im Sinne des Doppelpfeils 6 drehbar gelagert. Sie besitzt einen Durchbruch 7, insbesondere einen Vierkantdurchbruch zur Aufnahme eines Vierkantdorns eines Drückers o.dgl. Betätigungselements für zumindest die Falle 2. Ein radial vorstehender Ansatz 8 der Drückernuß 5 liegt am oberen Ende eines im Sinne des Doppelpfeils 9 verschiebbaren Zwischenstücks 10 an, dessen unteres Ende dem oberen Ende einer Rückstellfeder 11 zugeordnet ist. Es handelt sich dabei um eine Schraubendruckfeder, die mit ihrem unteren Ende in einem Federgehäuse 12 gehalten ist, welches z.B. mittels Zapfen o.dgl. Elementen im Schloßgehäuse 1 montiert ist. Wenn man also die Drückernuß 5 im Sinne des Pfeils 13 dreht, so bewirkt dies einerseits ein Zusammenpressen der Rückstellfeder 11 und andererseits ein Zurückziehen der Falle 2 im Sinne des Pfeils 14. Man erreicht dies dadurch, daß ein weiterer radial vorstehender Ansatz 15 der Drückernuß 5 an einem zapfenartigen Vorsprung 16 eines Wechseloberteils 17 anliegt oder anlegbar ist, welches an der Drückernuß 5 drehbar gelagert ist. Das bspw. in Figur 1 nach oben weisende Ende 18 des Wechseloberteils 17 liegt an einer Schulter 19 des inneren Endes der Falle 2 bzw. des Fallenschwanzes 20 an. Wenn die Lochpartie für die Drückernuß 5 und eine Rosette oder ein Langschild tiefer gelegt wird, verschiebt sich auch das Ende 18 nach unten. Weil die Anlagefläche 19 der Schulter am Fallenende verhältnismäßig lang ist, kann dabei ein relativ großer Bereich überbrückt werden. Insgesamt ist ein Bereich von ca. 20 mm vorgesehen. Dies macht die Herstellung vorzugsweise zweier wahlweise verwendbarer Größen des Wechseloberteils notwendig.

In einen Durchbruch 21 am Boden des Schloßgehäuses sowie am Schloßdeckel ist ein Schließzylinder 22 bekannter Bauart, bspw. ein sog. Profilzylinder eingeschoben. Vorzugsweise ist der Abstand des Durchbruchs 21 von der Schloßgehäuseunterkante für alle Varianten gleich. Der in Figur 1 lediglich angedeuteter Schließbart 23 des Profilzylinders, der mit Hilfe eines in den Schließzylinder eingesteckten Schlüssels im Sinne des Doppelpfeils 24 um die geometrische Achse 25 gedreht werden kann, bewirkt über eine zwischengeschaltete Antriebseinrichtung 26 in der einen Drehrichtung ein Ausschieben des Riegels in Pfeilrichtung 27 und bei gegenläufiger Schlüsseldrehung ein Zurückziehen des Riegels entgegen dem Pfeil 27. Die Antriebseinrichtung 26 weist wenigstens eine an sich bekannte Zuhaltung auf.

Wenn man bei zurückgeschlossenem Riegl 3 - Stellung gemäß Figur 1 - den Schlüssel in Rückschließrichtung dreht, so bewirkt dies eine Bewegung des Wechselunterteils 28 etwa in Pfeilrichtung 29, d.h. von unten nach oben. Das obere Ende des Wechselunterteils ist mit dem Wechseloberteil 17 über einen Bolzen 30 gelenkig verbunden, d.h. dieses Schloß ist vorteilhafterweise mit einem zweiteiligen Wechsel ausgestattet. Falls es sich im Bereich des Bolzens um ein reines Drehgelenk handelt, muß wegen der reinen Drehbewegung des Wechseloberteils 17 das Wechselunterteil 28 eine der Hubbewegung 29 geringfügig überlagerte seitliche Bewegung ausführen. Am Wechseloberteil 17 befindet sich noch eine zweite Bohrung 30a, in welche der Bolzen 30 wahlweise eingesteckt werden kann. Ab einer gewissen Reduzierung des Drückerabstandes 36 wird das Wechselunterteil 28 am oberen Loch 30a angelenkt.

Aus dem Vorstehenden wird deutlich, daß man außer der Drückerbetätigung durch die genannte Schlüsselbetätigung die Falle 2 ebenfalls im Sinne des Pfeils 14 zurückziehen, d.h. in eine unwirksame Lage bringen und dadurch die Tür öffnen kann.

Figur 3 zeigt eine die Einbaueinheit 31, welche in das Schloßgehäuse 1 der Ausführungsform nach Figur 1 eingesetzt ist. Diese Einbaueinheit besitzt ein Zwischengehäuse 32, welches in eine Aufnahme 33 des Schloßgehäuses 1 eingesetzt werden kann. Am Schloßgehäuse befinden sich Befestigungsbohrungen, z.B. 34 und 35, oder Befestigungsgewinde um das Zwischengehäuse 32 am Schloßgehäuse 1 zu fixieren. Es ist leicht einzusehen, daß man bei einem Drückerabstand 36 der größer ist als derjenige in Figur 1 lediglich einen längeren Wechsel, insbesondere ein etwas längeres Wechselunterteil zu wählen hat. Sämtliche anderen Teile dieses Schloßes müssen nicht abgeändert werden. Wenn hingegen das Dornmaß größer ist als in Figur 1 eingezeichnet, so bedarf es lediglich einer längeren Falle 2 und eines längeren Riegels 3. Sämtliche übrigen Teile des Schloßes können unverändert bleiben. Der Drückerabstand 36 rechnet sich gemäß Figur 1 von der geometrischen Mitte des Durchbruchs 7 bis zur geometrischen Drehachse 25 des Schließbarts 23. Das Dornmaß 37 wird bestimmt durch den Abstand der geometrischen Mitte des Durchbruchs 7 von der Vorderkante einer Stulpschiene 38 an welcher das Schloßgehäuse 1 befestigt bspw. angeschraubt ist. Die Stulpschiene ist mit entsprechenden Durchbrüchen für die Falle 2 und den Riegel 3 ausgestattet.

Die Figur 4 zeigt eine weitere Einbaueinheit 39. Sie kann anstelle der Einbaueinheit 31 in das Schloßgehäuse gemäß Figur 5 eingebaut werden.

Die Einbaueinheit 39 ist in das Schloßgehäuse 1 der Figur 2 eingebaut. Soweit die Teile mit denjenigen der Figur 1 identisch sind, werden gleiche Bezugszahlen verwendet.

Der nicht dargestellte Schließbart 23 des Schließzylinders 22 treibt bei dieser Ausführungsform in bekannter Weise einen geschlitzten Zahnkranz 41 an. Dessen Drehbewegung wird über die beiden Zwischenräder 42 und 43 auf ein Getriebe, vorzugsweise ein Planetengetriebe 44 übertragen. Dieses treibt bei bekannter Umsetzung der Drehbewegung in eine Schiebebewegung eine Treibstange 45 in Pfeilrichtung 29 oder in Gegenrichtung an je nach dem in welche Richtung man den Schlüssel dreht. Die Treibstange 45 ist im Schloßgehäuse 1 geführt. Zu diesem Zwecke ist sie mit zwei randoffenen Schlitzen 46 und 47 versehen, in welche jeweils ein Führungsbolzen 48 bzw. 49 eingreift, der am Schloßgehäuse 1 und am Deckel gehalten ist.

Die Treibstange 45 trägt einen quer vorstehenden Zapfen 50, welcher in einen Schrägschlitz 51 des Riegels 3 eingreift. Verschiebt man ausgehend von der in Figur 2 gezeigten Stellung die Treibstange 45 entgegen dem Pfeil 29 nach unten so bewirkt der Zapfen 50 in Verbindung mit dem Schrägschlitz 51 ein Vorschließen des Riegels 3 im Sinne des Pfeils 27. Üblicherweise wird der Schließbart 23 um zweimal 360° gedreht um den Riegel 3 vollständig vorzuschließen, jedoch muß dies nicht notwendigerweise der Fall sein.

Am Zahnrad 52 befindet sich ein quer vorstehender Anschlag 53.

Er arbeitet mit einer nach unten weisenden Kante 54 am unteren Ende des Wechselunterteils 28 zusammen. Dreht man den Schlüssel im Sinne einer Rückschließbewegung des Riegels 3, so kommt der Anschlag 53 zur Anlage an die Kante 54. Dadurch wird das Wechselunterteil 28 etwa im Sinne des Pfeils 29 verschoben, was die gleiche Wirkung entfaltet wie die entsprechende Bewegung des Wechselunterteils der Figur 1.

An der Treibstange 45 befindet sich noch ein weiterer Schrägschlitz 56, der in einen geraden Schlitz 57 übergeht, welcher sich parallel zur Verschieberichtung 9 der Treibstange 45 erstreckt. Beide zusammen bilden einen Steuerschlitz 58. In diesen greift ein Zapfen 59 des Wechselunterteils 28 ein, der vom Bolzen 30 einen aus Figur 2 ersichtlichen Abstand aufweist. Eine Abwärtsbewegung der Treibstange 45 entgegen dem Pfeil 29 bewirkt aufgrund des Schrägschlitzes 56 ein Verschwenken des Wechselunterteils 28 im Sinne des Pfeils 55. Dadurch kommt die Kante 54 des Wechsels aus dem Bewegungsbereich des Anschlags 53. Der gerade Schlitzteil 55 ermöglicht nach dem Verschwenken ein weiteres Abwärtsschieben der Treibstange 45 gegenüber dem Zapfen 59.

Beim Ausführungsbeispiel der Figur 2 ist mit den oberen und unteren Ende der Treibstange 45 jeweils eine Schubstange 74 bzw. 75 gekuppelt. Jede trägt in nicht gezeigter Weise ein Verriegelungselement bspw. einen Rollzapfen, das mit einem Schließblech o.dgl. am festen Rahmen zusammenwirkt. Gleichzeitig mit dem Vorschließen des Riegels 3 wird auch dieses Verriegelungselement im Schließblech o.dgl. in eine Verriegelungsstellung überführt. Auf diese Weise erreicht man eine Mehrpunktverriegelung der Tür und außerdem kann man mit Hilfe dieser Rollzapfen o.dgl. die Planlage der Tür sichern. Die Schubstangen werden von der Stulpschiene 38 oder Stulpschienenverlängerungen abgedeckt. An der Stirnseite des Türblatts befindet sich eine entsprechende Aufnahmenut. Außerdem sind in bekannter Weise an den Schubstangen Langlöcher angebracht um den Durchtritt von Befestigungsschrauben der Stulpschiene in das Türblatt zu ermöglichen. Selbstverständlich sind auch am Schloßgehäuse und/oder Deckel Befestigungslöcher und andere bekannte Verbindungselemente vorhanden um einerseits den Deckel am Schloßgehäuse zu halten und andererseits die Befestigung des Schloßkastens in der Tasche des Türblatts sicherzustellen.

Am Schloßgehäuse 1 befinden sich eine ganze Reihe von Bohrungen und Durchbrüchen. Die Bohrungen 81 für die Drückernuß 5 sowie die Bohrungen 82 und 83 für Befestigungsschrauben von Rosetten bzw. Schilden haben vorteilhafterweise bei allen Varianten gleichen Abstand und gleiche Größe um auch insoweit eine Vereinheitlichung und Kostensenkung zu erreichen. Dasselbe gilt für die in diesem Zusammenhang brauchbaren Aussparungen 84 und 85. Der Abstand der Aussparung 84 vom oberen Schloßkastenende ist jeweils identisch.

Aus dem Vorstehenden wird deutlich, daß man mit der erfindungsgemäßen Ausbildung des Schloßes und wenigen Einbaueinheiten eine Vielzahl von Schlössern aller Größen und Funktionsweisen zur Verfügung stellen kann, wobei nur wenige Teile durch längere oder kürzere ersetzt werden müssen um eine andere Schloßgröße zu ermöglichen. Dadurch reduziert sich die Lagerhaltung und man kann auf diese Weise Sonderwünsche rasch sowie problemlos erfüllen, ohne das dies zu unnötig hohen oder nicht akzeptablen Fertigungskosten führen würde.

## Patentansprüche

1. Schloß, insbesondere Einsteckschloß für eine Außentür, mit einem Riegel (3) und einer Falle (2), die sich parallel verschiebbar in einem Schloßgehäuse (1) befinden, wobei der Riegel (3) mittels eines Schlüssels betätigbar ist und wobei die Falle (2) wahlweise mittels eines Drückers mit Drückernuß (5) oder über einen zweiteiligen, aus einem Wechsel-Unterteil (28) und einem gelenkig damit verbunden Wechsel-Oberteil (17) bestehenden Wechsel mittels des Schlüssels betätigbar ist, und mit einer Aufnahme (21) für einen Schließzylinder (22), wobei durch den Schließbart (23) des Schließzylinders (22) der zweiteilige Wechsel (17, 28) antreibbar ist, dessen Wechseloberteil (17) drehbar an der Drückernuß (5) gelagert und mit der Falle (2) antriebsverbunden ist, **gekennzeichnet durch** eine in das Schloßgehäuse (1) einsetzbare, ein Zwischengehäuse (32) oder dgl. aufweisende Einbaueinheit (31, 39) mit dem Riegel (3) und der Aufnahme (21) für den Schließzylinder (22) sowie dem Wechselunterteil (28), wobei das Dornmaß (37) und damit die Breite des Schloßgehäuses (1) allein durch die Längen des Riegels (3) und der Falle (2) bzw. ihres Fallenschwanzes (20) und der Drückerabstand (36) allein durch die Länge des Wechselunterteils (28) jeweils vorgegeben werden.

2. Schloß nach Anspruch 1, dadurch gekennzeichnet, daß ein Ansatz (15) der Drückernuß (5) an einem Vorsprung, Zapfen (16) oder dgl. des Wechseloberteils (17) anliegt oder anlegbar ist, der bei einer Drückerbetätigung das Wechseloberteil in Drehrichtung (13) mitnimmt, wobei letzteres gegen eine Schulter (19) der Falle (2) im Sinne einer Zurückziehung der Falle (2) drückt.

3. Schloß nach Anspruch 1 oder 2, dadurch gekennzeichnet, daß der Schließbart (23) einen drehbar im Zwischengehäuse (32) oder dgl. der Einbaueinheit (39) gelagerten Zahnkranz (41) antreibt und dieser Teil eines Getriebes ist, wobei ein Getrieberad (52) einen Anschlag (53) trägt, der mit einer vom Wechseloberteil (17) wegweisenden Kante (54) des Wechselunterteils (28) beim Drehen des Schließbarts (23) in öffnungsrichtung im Sinne einer Zurückziehung der Falle (2) zusammenwirkt.

4. Schloß nach Anspruch 3, dadurch gekennzeichnet, daß ein Teil des Getriebes als Planetgetriebe (44) ausgebildet ist und sich das gesamte Getriebe mit dem Wechselunterteil (28) in der Einbaueinheit (39) befindet.

5. Schloß nach Anspruch 3 oder 4, dadurch gekennzeichnet, daß die Einbaueinheit (39) eine Treibstange (45) aufweist, die quer zu Riegel (3) und Falle (2) im Zwischengehäuse (32) zumindest der Einbaueinheit (39) schiebbar geführt ist und einen quer vorstehenden Zapfen (50) aufweist, der in einen Schrägschlitz (51) des Riegels (3) eingreift, und daß ein dazu etwa paralleler Zapfen (59) des Wechselunterteils (28) in eine Steuerkurve (58) oder einen Steuerschlitz eingreift, wobei über den Steuerschlitz (58) des Wechselunterteil (28) beim Vorschließen des Riegels (3) aus dem Bewegungsbereich des Anschlags (53) verschwenkt wird.

6. Schloß nach wenigstens einem der vorhergehenden Ansprüche, dadurch gekennzeichnet, daß das Schloßgehäuse (1) mittels eines Deckels verschließbar ist und am Schloßgehäuse und/oder Deckel Aufnahmen, Befestigungslöcher, Durchtrittslöcher, Aussparungen, Gewinde und dgl. insbesondere für die sichere Befestigung der Einbaueinheit und für die Montage von Schlüssel-Rosetten bzw. Türschilden vorhanden sind.

## Claims

1. A lock, in particular a mortise lock for an exterior door, with a bolt (3) and a latch (2) located parallel displaceably in a lock housing (1), wherein the bolt (3) can be actuated by means of a key, and wherein the latch (2) can be selectively actuated by means of a pusher with a pusher hinge (5) or with the key via a two-part changer consisting of a lower changer element (28) and an upper changer element (17) hingedly connected therewith, and with a receiver (21) for a lock cylinder (22), wherein the two-part changer (17, 28), whose upper changer element (17) is rotatably seated on the pusher hinge (5) and is drivingly connected with the latch (2), can be driven by the bolt toe (23) of the lock cylinder (22), characterized by a built-in unit (31, 39) which can be inserted into the lock housing (1) and has an intermediate housing (32) or the like with the bolt (3) and the receiver (21) for the lock cylinder (22) and the lower changer element (28), wherein the size of the hinge pin (37) and therefore the width of the lock housing (1) are respectively determined solely by the length of the bolt (3) and the latch (2) or its latch tail (20), and the pusher distance (36) is determined solely by the length of the lower changer element (28).

2. A lock in accordance with claim 1, characterized in that a shoulder (15) of the pusher hinge (5) rests against or can be placed against a protrusion, pin (16) or the like, of the upper changer element (17) and carries the upper changer element along in the direction of rotation (13) when the pusher is operated, wherein the upper changer element pushes against a shoulder (19) of the latch (2) in the sense of a retraction of the latch (2).

3. A lock in accordance with claim 1 or 2, characterized in that the bolt toe (23) drives a gear ring (41), which is rotatably seated in the intermediate housing (32) or the like of the built-in unit (39) and is part of a gear, wherein a gear wheel (52) has a stop (53), which cooperates with an edge (54) of the lower changer element (28) facing away from the upper changer element (17) in the course of a rotation of the bolt toe (23) in the direction of opening in the sense of a retraction of the latch (2).

4. A lock in accordance with claim 3, characterized in that a portion of the gear is embodied as a planetary gear (44) and the entire gear with the lower changer element (28) is located in the built-in unit (39).

5. A lock in accordance with claim 3 or 4, characterized in that the built-in unit (39) has a drive rod (45), which is displaceably guided crosswise in respect to the bolt (3) and the latch (2) in the intermediate housing (32) of at least the built-in unit (39) and has a crosswise projecting pin (50), which engages an oblique slit (51) of the bolt (3), and that a pin (59), which is approximately parallel therewith, of the lower changer element (28) engages a control cam (58) or a control slit, wherein the lower changer element (28) is pivoted out of the movement area of the stop (53) via the control slit (58) when the bolt (3) is extended.

6. A lock in accordance with at least one of the preceding claims, characterized in that the lock housing (1) can be closed by means of a cover and that receivers, fastening holes, passage holes, cutouts, threads and the like are provided, in particular for the secure fastening of the built-in unit and for mounting key rosettes or door plates.

## Revendications

1. Serrure, notamment serrure à fourreau pour une porte extérieure, dotée d'un pêne (3) et d'un pêne demi-tour (2), qui sont logés mobiles parallèlement dans une boîte de serrure (1), le pêne (3) étant actionnable au moyen d'une clé et le pêne demi-tour (2) étant actionnable sélectivement au moyen d'un bouton doté d'un fouillot (5) ou au moyen de la clé par l'intermédiaire d'un basculeur bipartite, composé d'une partie inférieure de basculeur (28) et d'une partie supérieure de basculeur (17) articulée sur cette dernière, et dotée d'un évidement (21) destiné à recevoir un barillet (22), le basculeur bipartite (17, 28) étant actionnable au moyen de la barbe (23) du barillet (22), la partie supérieure du basculeur (17) étant montée rotative au niveau du fouillot (5) et solidaire en mouvement avec le pêne demi-tour (2), caractérisée en ce qu'elle comprend une unité à encastrer (31, 39), encastrable dans la boîte de serrure (1) et présentant un boîtier intermédiaire (32) ou similaire, ladite unité à encastrer comportant le pêne (3) et l'évidement (21) recevant le barillet (22) ainsi que la partie inférieure de basculeur (28), la distance à la broche (37) et par-là même la largeur de la boîte de serrure (1) étant prédéterminées uniquement par les longueurs respectives du pêne (3) et du pêne demi-tour (2) ou de la queue (20) de ce dernier et la distance au bouton (36) étant prédéterminée uniquement par la longueur de la partie inférieure de basculeur (28).

2. Serrure selon la revendication 1, caractérisée en ce qu'un nez (15) du fouillot (5) repose ou peut reposer contre un ressaut, téton (16) ou similaire de la partie supérieure de basculeur (17), lequel ressaut ou téton, lorsque le bouton est actionné, entraîne la partie supérieure de basculeur dans le sens de rotation (13), cette dernière appuyant contre un épaulement (19) du pêne demi-tour (2) dans le sens du retrait du pêne demi-tour (2).

3. Serrure selon la revendication 1 ou 2, caractérisée en ce que la barbe (23) entraîne une couronne dentée (41) logée rotative dans un boîtier intermédiaire (32) ou similaire de l'unité à encastrer (39) et en ce que ladite couronne dentée fait partie d'un engrenage, une roue dentée (52) portant une butée (53) coopérant avec une arête (54) de la partie inférieure de basculeur (28), orientée à l'opposé de la partie supérieure de basculeur (17) lors de la rotation de la barbe (23) dans la direction d'ouverture, dans le sens du retrait du pêne demi-tour (2).

4. Serrure selon la revendication 3, caractérisée en ce qu'une partie de l'engrenage consiste en un engrenage satellite (44) et en ce que tout l'engrenage se trouve logé dans l'unité à encastrer (39) conjointement avec la partie inférieure de basculeur (28).

5. Serrure selon la revendication 3 ou 4, caractérisée en ce que l'unité à encastrer (39) comporte une barre d'actionnement (45) guidée en translation au moins dans le boîtier intermédiaire (32) de l'unité à encastrer (39), perpendiculairement au pêne (3) et au pêne demi-tour (2) et présentant un téton (50) en saillie perpendiculaire, qui s'engage dans une fente oblique (51) du pêne (3), et en ce qu'un téton (59) sensiblement parallèle de la partie inférieure de basculeur (28) s'engage dans une came de commande (58) ou une fente de commande, le basculement étant obtenu par l'intermédiaire de la fente de commande (58) de la partie inférieure de basculeur (28) lors de la préfermeture du pêne (3) hors de la zone de mouvement de la butée (53).

6. Serrure selon l'une au moins des revendications précédentes, caractérisée en ce que la boîte de serrure (1) peut être fermée au moyen d'un couvercle et en ce que sont prévus sur la boîte de serrure et/ou le couvercle des logements, trous de fixation, orifices de passage, évidements, filetage et similaires, en particulier pour la fixation fiable de l'unité à encastrer et pour le montage de rosettes ou d'écussons.
